# EUROPÄISCHE PATENTSCHRIFT

(11) **EP 2 197 590 B1**
(45) Veröffentlichungstag und Bekanntmachung des Hinweises auf die Patenterteilung: **02.11.2011**
(21) Anmeldenummer: 08801309.9
(22) Anmeldetag: 08.09.2008
(51) Int. Cl.: B05B 11/00, B05B 15/00

(54) **VORRICHTUNG ZUM GETRENNTEN AUFBEWAHREN EINER SUBSTANZ, VORZUGSWEISE EINES MEDIZINISCHEN ODER PHARMAZEUTISCHEN WIRKSTOFFS, UND EINER FLÜSSIGKEIT, UND ZUM MISCHEN DERSELBEN VOR DER ABGABE**
DEVICE FOR SEPARATELY STORING A SUBSTANCE, PREFERABLY A MEDICAL OR PHARMACEUTICAL SUBSTANCE, AND A LIQUID AND MIXING THE SAME PRIOR TO THE DELIVERY THEREOF
DISPOSITIF PERMETTANT DE CONSERVER SÉPARÉMENT UNE SUBSTANCE, DE PRÉFÉRENCE UN MÉDICAMENT OU UN PRINCIPE ACTIF PHARMACEUTIQUE, ET UN LIQUIDE, ET DE MÉLANGER CEUX-CI AVANT LEUR ADMINISTRATION

(30) Priorität: 27.09.2007 DE 102007046625
(43) Veröffentlichungstag der Anmeldung: 23.06.2010
(73) Patentinhaber: Gaplast Gmbh, 82442 Altenau (DE)
(72) Erfinder: KNEER, Stephan, 82490 Farchant (DE); KNEER, Roland, 82490 Farchant (DE)
(74) Vertreter: Flosdorff, Jürgen
(86) Internationale Anmeldenummer: PCT/DE2008/001505
(87) Internationale Veröffentlichungsnummer: WO 2009/039821

(56) Entgegenhaltungen:
- WO-A-01/30668
- DE-A1- 19 742 559
- US-A1- 2003 102 329

## Beschreibung

Die Erfindung betrifft eine Vorrichtung zum getrennten Aufbewahren einer Substanz wie eines pharmazeutischen Wirkstoffs und einer Flüssigkeit, und zum Mischen derselben vor der Abgabe, mit einem die Flüssigkeit enthaltenden ersten Behälter, einem die Substanz enthaltenden zweiten Behälter, der einen zu öffnenden Boden hat, damit die Substanz in die Flüssigkeit gelangen kann, und mit einer Einrichtung, die vorschiebbar ist, um auf den Boden des zweiten Behälters eine Kraft auszuüben, damit dieser geöffnet wird, ferner mit einem rohrförmigen Einsatz, der in einen Hals des ersten Behälters eingesetzt ist, wobei der vordere Teil einer Pumpeneinrichtung verschieblich in den rohrförmigen Einsatz eingreift und die Kraft ausübende Einrichtung bildet.

Bei der Substanz kann es sich um jede Substanz in fester oder auch flüssiger Form handeln, die zunächst von der Flüssigkeit in dem ersten Behälter getrennt aufbewahrt werden soll und vor dem Gebrauch mit dieser Flüssigkeit gemischt wird. Bei der Substanz kann es sich beispielsweise um gefriergetrocknete Milchsäurebakterien handeln, die für probiotische Anwendungen mit einer geeigneten Suspensionsflüssigkeit vermischt wird, bevor die Anwendung erfolgt.

Eine Vorrichtung der genannten Art ist in der DE 197 42 559 C2 des Anmelders der vorliegenden Patentanmeldung offenbart. Bei der bekannten Vorrichtung ist der die Substanz enthaltende zweite Behälter durch einen rohrförmigen Einsatz gebildet, der in den Hals des ersten Behälters, der eine Flaschenform hat, eingesetzt ist. Am Boden des Einsatzes ist eine Sollbruchnut ausgebildet, so dass der Boden durch Krafteinwirkung aufgebrochen bzw. aufgeklappt werden kann, damit die Substanz in die Flüssigkeit des ersten Behälters fällt. Das Öffnen des Bodens wird durch den vorderen Teil einer Airless-Pumpe bewerkstelligt, der verschieblich in dem Einsatz angeordnet ist. Wenn die Airless-Pumpe in Längsrichtung des ersten Behälters vorgeschoben, d.h. in den Behälter hineingeschoben wird, bricht sie den Boden des Einsatzes auf.

Bei dieser bekannten Ausbildung tritt das Problem auf, dass beim Vorschieben bzw. Einschieben der Pumpeneinrichtung Luft in den Ansaugbereich der Pumpe gedrückt wird, was zu Funktionsstörungen beim Anpumpen der Flüssigkeit führen kann. Wenn zudem - wie dies bei einigen Anwendungen beispielsweise auf dem medizinischen oder pharmazeutischen Gebiet oder auf dem Gebiet der Hygiene der Fall ist - der Behälterinhalt steril bleiben soll, ist dies mit der vorbekannten Vorrichtung nicht zu gewährleisten, da die beim Vorschub der Pumpe ins Behälterinnere hineingepresste Luft kontaminiert sein kann.

US 6,230,884 B1 offenbart eine Behälterkappe mit einer Blisterpackung, die durch Niederdrücken eines Halsabschnitts der Kappe geöffnet wird, wobei ein Stift-ähnlicher Ansatz eine Tablette aus der Blisterpackung heraus drückt, die in die in einer Flasche befindliche Flüssigkeit fällt. Dabei kann Umgebungsluft ungehindert in die Flasche eintreten.

Die US 4,770,323 befasst sich mit dem Problem, eine sterile Packung für ein Fluid anzugeben, das bis zur ersten Abgabe durch eine aufbrechbare Dichtungsmembran hermetisch abgedichtet ist, wobei nach dem Aufbrechen der Dichtungsmembran eine ungehinderte Abgabe des Behälterinhalts über einen langen Zeitraum ermöglicht sein soll. Hierzu wird ein rohrförmiges Perforierungselement durch die Dichtungsmembran gedrückt und gerät in Eingriff mit einem Steigröhrchen in dem Behälter, wobei das Steigröhrchen mit einem Abgabekanal verbunden wird, der sich durch die Kappe der Verpackung erstreckt. Auch bei dieser Verpackung kann nach dem Aufbrechen der Dichtungsmembran Luft in die Verpackung eintreten.

WO 01/30668 A offenbart eine Abgabevorrichtung gemäß dem Oberbegriff des Patentanspruchs 1. Die Abgabevorrichtung enthält an dem Gehäuseteil, an dem der vordere Teil der Pumpe befestigt ist, eine von der Umfangswand der Pumpe beabstandete Dichtlippe, die verschieblich an der Innenwand des Behälters anliegt, in den das Pumpenteil eingreift. Die Aufgabe der Dichtlippe besteht darin, den Austritt von Flüssigkeit aus dem Behälter zu verhindern. Das Gehäuseteil, das einen ringförmigen Luftraum über dem Behälter begrenzt, ist an seiner zylindrischen Außenwand entweder mit ringförmigen Vorsprüngen in voneinander beabstandete Ringnuten in der Außenseite des Halses des Außenbehälters eingerastet oder befindet sich mit dieser in einem Gewindeeingriff.

Der vorliegenden Erfindung liegt die Aufgabe zugrunde, eine Vorrichtung anzugeben, bei der die oben erwähnten Funktionsstörungen beim Anpumpen der Flüssigkeit weitestgehend vermieden sind.

Diese Aufgabe wird erfindungsgemäß durch die Merkmal des Patentanspruchs 1 gelöst.

Vorteilhafte Ausgestaltungen sind in den Unteransprüchen gekennzeichnet.

Die Erfindung sieht vor, dass der vordere Teil der Pumpeneinrichtung von einem Pumpengehäuseteil gehalten ist, das in der zurückgezogenen Ausgangsstellung der Pumpe über dem rohrförmigen Einsatz einen Luftraum begrenzt, und dass in einer Wand, vorzugsweise der Umfangswand des Pumpengehäuseteils, wenigstens eine durch die Wand durchgehende Öffnung ausgebildet ist, durch die beim Vorschub der Airless-Pumpe die Luft aus dem sich verkleinernden Luftraum nach außen entweicht, ohne dass diese Luft in den ersten Behälter eintritt. Hierzu ist außerdem erfindungsgemäß vorgesehen, dass der vordere Teil der Pumpeneinrichtung an seinem Außenumfang durch wenigstens eine Ringdichtung gegenüber dem rohrförmigen Einsatz abgedichtet ist.

Durch diese Ausbildung ist erreicht, dass Funktionsstörungen beim Anpumpen der Airless-Pumpe vermieden sind, da beim Vorschub der Pumpe in die Gebrauchsstellung keine Luft in den Ansaugraum der Pumpe eintritt. Außerdem wird die Sterilität des Behälterinhalts nicht durch Eintritt von evtl. kontaminierter Luft in Frage gestellt.

Des weiteren wird mit Vorteil vorgeschlagen, dass die Umfangswand des rohrförmigen Einsatzes wenigstens eine durch die Wand hindurchgehende Öffnung, vorzugsweise einen oder mehrere lang gestreckte Schlitze aufweist, die sich vorzugsweise vom freien Ende des rohrförmigen Einsatzes bis etwa zu dessen halber Höhe erstrecken. Durch diese Öffnungen oder Schlitze tritt die Flüssigkeit in den Einsatz und damit in den Ansaugbereich der Pumpe ein, wobei gleichzeitig im Innenraum des rohrförmigen Einsatzes befindliche Luft durch diese Schlitze austreten kann.

Diese Ausbildung hat zur Folge, dass bei der erstmaligen Inbetriebnahme der Vorrichtung bereits ein oder zwei Pumpvorgänge der Airlesspumpe ausreichen, um Behälterinhalt abzugeben.

In weiterer Ausgestaltung der Erfindung kann vorgesehen sein, dass der zweite Behälter durch eine Blisterpackung gebildet ist, die an dem rohrförmigen Einsatz befestigt ist. Dabei ist die Substanz in ein Gehäuse eingesiegelt, das einen vorzugsweise ebenen Boden und eine im wesentlichen napfförmige oder blasenförmige obere Kammerwand hat. Zur Freigabe der Substanz wird der ebene Boden bzw. die ebene Rückwand aufgebrochen, wobei die Kammerwand vorzugsweise durch den Boden hindurch umgestülpt wird.

Wenn die Substanz - beispielsweise ein medizinischer oder pharmazeutischer Wirkstoff - sicher gegen eindringende Feuchtigkeit zu schützen ist, besteht zumindest die Bodenwand aus einer Aluminiumfolie oder einer Aluminium enthaltenden Mehrschichtfolie, wobei dies auch für die Kammerwand zutreffen kann. Als Beispiel für eine Aluminium enthaltende Mehrschichtfolie wird PE-AL-PVC genannt, ohne dass die Erfindung hierauf beschränkt ist. Die Kammerwand kann aus LDPE (evtl. mit einer Aluminiumschicht versehen) bestehen.

Diese Blisterpackung ist zweckmäßigerweise an dem rohrförmigen Einsatz befestigt, der in den ersten Behälter hineinragen kann.

Die Befestigung kann auf jede geeignete Weise erfolgen, beispielsweise dadurch, dass der z.B. 3 bis 4 mm breite Rand der Blisterpackung durch Ultraschallschweißen an dem unteren Rand des Einsatzelementes angebracht ist, wobei statt dessen auch eine Befestigung durch Heißprägen möglich ist. Weitere Möglichkeiten der Befestigung der Blisterpackung bestehen darin, diese beispielsweise mit einer Überkappe fest zu klemmen oder mit dem Einsatzelement zu verschnappen. Wie gesagt, kann die Befestigung auf jede geeignete Art erfolgen.

Der vordere Teil der Pumpeneinrichtung, vorzugsweise der Saugteil einer Airless-Pumpe, ist verschieblich angeordnet und bildet die Kraft ausübende Einrichtung, mit der der Boden der Blisterpackung aufgebrochen werden kann. Hierzu wird der vordere Teil der Pumpeneinrichtung so vorgeschoben, dass sich der Boden der Blisterpackung zwangsläufig öffnet.

Hierbei kann die gewölbte Kammerwand der Blisterpackung durch den aufgebrochenen Boden hindurch umgestülpt werden, ohne dabei selbst verletzt bzw. aufgebrochen zu werden. In diesem Fall verschließt die Blisterpackung weiterhin die untere Öffnung des rohrförmigen Einsatzes.

Es kann aber auch vorgesehen sein, dass an dem freien Ende des vorderen Teils der Pumpeneinrichtung eine Schneideinrichtung befestigt ist, die beispielsweise durch einen scharfkantigen Metallring gebildet sein kann. In diesem Fall wird auch die gewölbte Kammerwand der Blisterpackung aufgebrochen bzw. aufgeschnitten.

In einer alternativen Ausgestaltung der Erfindung bildet der rohrförmige Einsatz den zweiten Behälter, wie dies bei der DE 197 42 559 C2 der Fall ist.

Gemäß der Erfindung ist verhindert, dass beim Öffnen des Bodens des die Substanz enthaltenden zweiten Behälters durch Vorschub des Saugendes der Airlesspumpe in dem rohrförmigen Einsatz Luft ins Innere des Flüssigkeitsbehälters gepresst wird. Dies ist unabhängig davon, ob als Behälter für die Substanz eine Blisterpackung verwendet wird oder - wie im Falle der DE 197 42 559 C2 - der rohrförmige Einsatz selbst den zweiten Behälter bildet und einen aufzubrechenden Boden hat. Dadurch, dass in der Wand des Pumpengehäuseteils oberhalb des rohrförmigen Einsatzes wenigstens eine vorzugsweise seitliche Wandöffnung ausgebildet ist, durch die beim Vorschub der Pumpeneinrichtung Luft nach außen - nicht in den ersten Behälter hinein - entweicht, und dass der vordere Teil der Pumpeneinrichtung an seinem Außenumfang durch eine Ringdichtung gegenüber dem rohrförmigen Einsatz abgedichtet ist, gelangt keine Luft in den Flüssigkeitsbehälter und damit auch nicht in den Ansaugraum der Pumpe.

Weitere Einzelheiten der Erfindung ergeben sich aus der nachfolgenden Beschreibung von bevorzugten Ausführungsformen der Erfindung sowie anhand der Zeichnungen. Dabei zeigen:
- Figur 1: eine Seitenansicht einer Ausführungsform der erfindungsgemäßen Vorrichtung;
- Figur 2: einen Schnitt A-A durch die Vorrichtung gemäß Figur 1;
- Figur 3: eine vergrößerte Darstellung des eingekreisten Bereichs der Figur 2;
- Figur 4: eine Darstellung ähnlich Figur 3, jedoch in der Gebrauchsstellung der Airless-Pumpe und

Wie Figur 1 zeigt, enthält die Vorrichtung eine Bodenkappe 1, darüber einen Abreißring 2 zur Originalitätssicherung, der am unteren Rand eines Gehäuseteils 3 angebracht ist, sowie eine obere Kappe 4. Die obere Kappe 4 überdeckt eine allgemein mit 5 bezeichnete Airless-Pumpe 5 und ist vor deren Betätigung abzunehmen.

In der Bodenkappe 1 sitzt - drehfest mit dieser verbunden - ein etwa flaschenförmiger Behälter 6, in dem sich eine Flüssigkeit befindet. In den Hals des Behälters 6 ist ein rohrförmiger Einsatz 7 eingesetzt, der den Behälterhals mit einem ringförmigen äußeren Wandabschnitt 8 übergreift. In dem Einsatz 7 sitzt verschieblich der vordere Teil oder Saugteil 9 der Airless-Pumpe 5. Am oberen Randbereich des Einsatzes 7 befindet sich eine Ringdichtung 10, die den Zwischenraum zwischen der Innenwand des Einsatzes 7 und der Außenwand des Saugteils 9 der Pumpe 5 abdichtet.

Das Saugteil 9 der Pumpe 5 ist an einem Pumpengehäuseteil 11 befestigt, das eine zylindrische Umfangswand 12, die an der Außenseite des Wandabschnitts 8 des rohrförmigen Einsatzes 7 anliegt, und eine an dem oberen Endbereich des Saugteils 9 anliegende obere Wand 12a enthält, die zusammen mit dem Saugteil 9 und der Oberseite des rohrförmigen Einsatzes 7 eine ringförmige Kammer 13 begrenzen. In der Umfangswand 12 des Pumpengehäuseteils 11 befinden sich durch die Wand hindurchgehende Löcher oder Schlitze 14.

Im unteren Bereich enthält auch der Einsatz 7 durch die Wand hindurchgehende, langgestreckte Öffnungen 15, die sich bis zum unteren Rand des Einsatzes 7 erstrecken können oder kurz darüber enden.

An dem unteren Rand 16 des Einsatzes 7 ist eine Blisterpackung 17 auf geeignete Weise befestigt, beispielsweise indem der Rand der Blisterpackung 17 an dem Rand 16 des Einsatzes 7 festgeschweißt ist. Die Blisterpackung 1 7 hat einen ebenen unteren Boden 18 und eine nach oben ins Innere des Einsatzes 7 hineinragende gewölbte Kammerwand 19. Die Substanz innerhalb der Blisterpackung 17 ist eingesiegelt, wobei durch geeignete Wahl des Materials der Wände 18 und 19 eine Dampfdiffusion ins Innere der Blisterpackung ausgeschlossen werden kann.

In der in den Figuren 2 und 3 dargestellten Ausgangslage ist das Kopfende 20 des Saugteils 9 der Pumpe 5 von der Blisterpackung 17 beabstandet.

Zum Vermischen der Substanz der Blisterpackung 17 mit der in dem Behälter 6 bzw. in einem Innenbeutel des Behälters 6 befindlichen Flüssigkeit wird zunächst der Abreißstreifen 2 entfernt, woraufhin die Pumpe 5 mit ihrem Saugteil 9 in Richtung der Blisterpackung 17 bewegt werden kann. Hierzu steht das Gehäuseteil 3, deren Außenwand mit den Außenwänden der unteren Kappe 1 und der oberen Kappe 4 fluchtet im Gewindeeingriff mit einem nach innen versetzten oberen Wandabschnitt 21 der unteren Kappe 1. Der Gewindeeingriff ist in Figur 3 durch das Bezugszeichen 22 angedeutet. Das Gehäuseteil 3 kann dabei auch mit Hilfe der oberen Kappe 4 gedreht werden, die zwar von dem Gehäuseteil 3 nach oben abziehbar jedoch drehfest mit dieser verbunden ist.

Wenn das Gehäuseteil 3 auf dem Wandabschnitt 21 nach unten geschraubt wird, nimmt sein radial innerer Ringabschnitt 23 gleichzeitig das

Pumpengehäuseteil 11 und damit den Saugteil 9 der Pumpe 5 nach unten mit, wobei das Kopfende 20 des Saugteils 9 auf die Blisterpackung 17 auftrifft, die Bodenwand 18 aufreißt und die obere Kammerwand 19 nach unten stülpt. Dieser Zustand ist in Figur 4 dargestellt.

Bei diesem Vorgang wird Luft aus dem Ringraum 13 durch die Wandöffnungen 14 verdrängt, ohne dass diese Luft wegen der Ringdichtung 10 ins Innere des rohrförmigen Einsatzes 7 gelangt.

Durch die Schlitze 15 tritt Behälterflüssigkeit in den Saugbereich des Pumpenteils 9 ein, aus dem evtl. darin befindliche Luft leicht verdrängt werden kann.

Figur 4 zeigt, dass das Kopfende 20 des Saugteils 9 der Pumpe 5 mit einem Schneidring 24 versehen ist, der die gewölbte Kammerwand 19 der Blisterpackung 17 aufgeschnitten hat.

Figur 4 zeigt im übrigen Einzelheiten der Airless-Pumpe 5, die dem Fachmann bekannt sind, so dass sie hier nicht mehr beschrieben werden. Diese Einzelheiten sind aus Figur 4 erkennbar.

Es wird betont, dass die Erfindung nicht auf die beschriebenen und dargestellten Ausführungsformen beschränkt ist. Vielmehr sind alle offenbarten Merkmale auf jede sinnvolle Weise einzeln miteinander kombinierbar.

## Patentansprüche

1. Vorrichtung zum getrennten Aufbewahren einer Substanz wie eines pharmazeutischen Wirkstoffs und einer Flüssigkeit, und zum Mischen derselben vor der Abgabe mit einem die Flüssigkeit enthaltenden ersten Behälter (6), einem die Substanz enthaltenden zweiten Behälter (17), der einen zu öffnenden Boden (18) hat, damit die Substanz in die Flüssigkeit gelangen kann, und mit einer Einrichtung, die vorschiebbar ist, um auf den Boden (18) des zweiten Behälters (17) eine Kraft auszuüben, damit dieser geöffnet wird, ferner mit einem rohrförmigen Einsatz (7), der in einen Hals des ersten Behälters (6) eingesetzt ist, wobei der vordere Teil (9) einer Pumpeneinrichtung (5) verschieblich in den rohrförmigen Einsatz (7) eingreift und die Kraft ausübende Einrichtung bildet, und wobei der vordere Teil (9) der Pumpeneinrichtung (5) von einem Pumpengehäuseteil (11) gehalten ist, das in der zurückgezogenen Ausgangsstellung der Pumpeneinrichtung (5) über dem rohrförmigen Einsatz (7) einen Luftraum (13) begrenzt,
**dadurch gekennzeichnet,**
**dass** in einer Wand des Pumpengehäuseteils (11) wenigstens eine durch die Wand hindurchgehende Öffnung (14) ausgebildet ist, durch die beim Vorschub der Pumpeneinrichtung (5) Luft außerhalb des ersten Behälters (6) entweicht, und
**dass** sich am oberen Randbereich des Einsatzes (7) eine Ringdichtung (10) befindet, die den Zwischenraum zwischen der Innenwand des Einsatzes (7) und der Außenwand des Saugteils (9) der Pumpe (5) luftdicht abdichtet.

2. Vorrichtung nach Anspruch 1,
**dadurch gekennzeichnet,**
**dass** die Umfangswand des rohrförmigen Einsatzes (7) wenigstens eine Öffnung, vorzugsweise wenigstens zwei Schlitze (15) aufweist.

3. Vorrichtung nach Anspruch 1,
**dadurch gekennzeichnet,**
**dass** an dem freien Ende (20) des vorderen Teils (9) der Punipeneinrichtung (5) eine Schneideinrichtung (24) befestigt ist.

4. Vorrichtung nach einem der Ansprüche 1 bis 3,
**dadurch gekennzeichnet,**
**dass** der zweite Behälter eine Blisterpackung (17) ist, die an dem rohrförmigen Einsatz (7) befestigt ist, der in den ersten Behälter (6) hineinragt.

5. Vorrichtung nach Anspruch 1 oder 3,
**dadurch gekennzeichnet,**
**dass** der rohrförmige Einsatz (7) den zweiten Behälter bildet.

## Claims

1. Apparatus for separately storing a substance, such as a pharmaceutically active substance, and a liquid and for mixing the same before dispensing including a first container (6) containing the liquid, a second container (17) containing the substance, which has a base (18) which is to be opened so that the substance can get into the liquid, and including a device which may be advanced in order to exert a force on the base (18) of the second container (17) so that it is opened and also including a tubular insert (7), which is inserted into a throat of the first container (6), wherein the front portion (9) of a pump device (6) movably engages in the tubular insert (7) and constitutes the force-exerting device and wherein the front portion (9) of the pump device (5) is held by a pump housing portion (11), which, in the retracted starting position of the pump device (5) above the tubular insert (7), bounds an air space (13), **characterised in that** formed in a wall of the pump housing portion (11) there is at least one opening (14) passing through the wall, through which air outside the first container (6) escapes when the pump device (5) is advanced and that situated at the upper edge of the insert (7) there is an annular seal (10), which seals the space between the inner wall of the insert (7) and the outer wall of the suction portion (9) of the pump (5) in an air-tight manner.

2. Apparatus as claimed in claim 1, **characterised in that** the peripheral wall of the tubular insert (7) affords at least one opening, preferably at least two slots (15).

3. Apparatus as claimed in claim 1, **characterised in that** fastened to the free end (20) of the front portion (9) of the pump device (5) there is a cutting device (24).

4. Apparatus as claimed in one of claims 1 to 3, **characterised in that** the second container is a blister package (17), which is secured to the tubular insert (7), which projects into the first container (6).

5. Apparatus as claimed in claim 1 or 3, **characterised in that** the tubular insert (7) constitutes the second container.

## Revendications

1. Dispositif permettant de conserver séparément une substance telle qu'une substance active pharmaceutique et un liquide, et de mélanger ceux-ci avant l'administration, comportant un premier récipient (6) contenant le liquide, un deuxième récipient (17) contenant la substance qui a un fond (18) à ouvrir afin que la substance puisse parvenir dans le liquide et comportant un agencement qui peut s'avancer pour exercer une force sur le fond (18) du deuxième récipient (17) afin que celui-ci s'ouvre, comportant en outre un élément tubulaire (7) qui est inséré dans un col du premier récipient (6), la partie avant (9) d'un dispositif de pompe (5) étant en prise dans l'élément tubulaire (7) et formant l'agencement exerçant une force et la partie avant (9) du dispositif de pompe (5) étant maintenue par une partie de boîtier de la pompe (11) qui délimite un espace d'air (13) dans la position de sortie retirée du dispositif de pompe (5) sur l'élément tubulaire (7),
**caractérisé en ce que**
dans une paroi de la partie de boîtier de la pompe (11), au moins une ouverture (14) traversant la paroi est formée, au travers de laquelle lors de l'avancée du dispositif de pompe (5), de l'air s'échappe hors du premier récipient (6), et **en ce que**
se trouve sur le bord supérieur de l'élément (7) un joint annulaire (10) qui ferme de façon étanche à l'air l'espace intermédiaire entre la paroi interne de l'élément (7) et la paroi externe de la partie d'aspiration (9) de la pompe (5).

2. Dispositif selon la revendication 1
**caractérisé en ce que**
la paroi de pourtour de l'élément tubulaire (7) présente au moins une ouverture, de préférence au moins deux fentes (15).

3. Dispositif selon la revendication 1
**caractérisé en ce que**
à l'extrémité libre (20) de la partie avant (9) du dispositif de pompe (5) est fixé un dispositif de coupe (24).

4. Dispositif selon l'une des revendications 1 à 3,
**caractérisé en ce que**
le deuxième récipient est un emballage thermoformé (17) qui est fixé à l'élément tubulaire (7) qui dépasse dans le premier récipient (6).

5. Dispositif selon la revendication 1 ou 3,
**caractérisé en ce que**
l'élément tubulaire (7) forme le deuxième récipient.
